# EUROPÄISCHE PATENTANMELDUNG

(11) **EP 1 159 894 A1**
(43) Veröffentlichungstag der Anmeldung: **05.12.2001**
(21) Anmeldenummer: 00810464.8
(22) Anmeldetag: 29.05.2000
(51) Int. Cl.: A47B 88/20, B25H 3/02, A45C 13/02

(54) **Lade für einen Schubladenstock, einen Behälter oder dergleichen**

(71) Anmelder: PLASCO INJECTION Sàrl., 68330 Huningue (FR)
(72) Erfinder: Wanke, Peter, D-74321 Bietigheim-Bissingen (DE)
(74) Vertreter: Schwander, Kuno

(57) **Zusammenfassung**

Bekannten Schubladenstöcke haben den Nachteil, dass für die Herstellung der verschiedenen Schubladenarten je eine separate Giessform erforderlich ist und dass die Auswahl an Schubladen mit verschiedenen Fächeranordnungen sehr begrenzt ist. Die Erfindung hat sich daher die Aufgabe gestellt, eine Lade für einen Kasten mit mindestens einem Schubladenstock oder einen Behälter mit mindestens einer Laden-Etage zu schaffen, mit der nach Austausch gewisser Einsätze verschiedenste Fächerkombinationen herstellbar sind. Diese Aufgabe wird durch eine Lade (9) gelöst, die mehrere in regelmässigen Abständen senkrecht zum Laden-Boden (10) angeordnete Säulen (12) mit in Längsrichtung verlaufenden Führungsrillen zur Aufnahme von Trennelementen (13) besitzt, wobei die Säulen (12) schachbrettartig in den Ecken eines Viereckes angeordnet sind und wobei die Laden-Seitenwand (10) mehrere zu den Säulen (12) passende Rippen (14) mit je einer zum Boden (10) senkrecht stehenden Führungsrille zur Aufnahme einer Trennwand (13) aufweist.

## Beschreibung

Bekannte Schubladenstöcke werden durch Spritzgiessen hergestellt. Sie haben ein Kunststoffgehäuse, in dem übereinander und nebeneinander Schubladen angeordnet sind. Das Kunststoffgehäuse besteht etwa aus einer einstückigen Rahmenkonstruktion, die aus einer Decke, einem Boden, zwei Seitenwänden sowie mehreren Zwischenböden und Zwischenwänden besteht. Das Kunststoffgehäuse besitzt zusätzlich noch eine Rückwand, die an der Rückseite der Rahmenkonstruktion angeleimt oder irgendwie sonst befestigt ist oder mit dieser einen einstückigen Körper bildet.

Es ist bekannt, zu solchen Schubladenstöcken mindestens zwei Arten von Schubladen herzustellen, wobei die Schubladen der einen Art doppelt so breit sind wie diejenigen der anderen Art. Man kann dann beispielsweise Schubladenstöcke vorsehen, bei denen auf allen Schubladen-Etagen nur schmale Schubladen vorhanden sind, wobei sich beispielsweise vier Schubladen nebeneinander befinden können. Man kann aber auch Schubladenstöcke mit gleichen Aussenabmessungen herstellen, bei denen beispielsweise statt der schmalen nur breite Schubladen vorhanden sind. Ferner können Schubladenstöcke mit gleichen Aussenabmessungen vorgesehen werden, die sowohl breite als auch schmale Schubladen enthalten.

Die bekannten Schubladenstöcke haben den Nachteil, dass für die Herstellung der verschiedenen Schubladenarten je eine separate Giessform erforderlich ist und dass die Auswahl an Schubladen mit verschiedenen Fächeranordnungen sehr begrenzt ist.

Die Erfindung hat sich daher die Aufgabe gestellt, eine Lade für einen Kasten mit mindestens einem Schubladenstock oder einen Behälter mit mindestens einer Laden-Etage zu schaffen, mit der nach Austausch gewisser Einsätze verschiedenste Fächerkombinationen herstellbar sind.

Diese Aufgabe wird durch eine Lade gelöst, die gemäss dem kennzeichnenden Teil des Anspruchs 1 ausgebildet ist.

Zweckmässige Ausgestaltungen der Erfindung ergeben sich aus den abhängigen Ansprüchen.

Die Erfindung wird anhand eines in der Zeichnung dargestellten Ausführungsbeispieles näher erläutert. In der Zeichnung zeigt
die Figur 1 eine perspektivische Ansicht eines geöffneten Behälters mit zwei Laden-Etagen, von welchen jedoch nur eine sichtbar ist,
die Figur 2 die aus dem Behälter der Figur 1 lösbare obere Lade,
die Figur 3 eine Draufsicht auf ein Trennelement der Lade gemäss Figur 2,
die Figur 4, eine Draufsicht auf die Lade der Figur 2 in grösserem Massstab, und
die Figur 5 den Ausschnitt V der Figur 4 in noch grösserem Massstab.

Der in den Figuren 1 bis 5 dargestellte und als ganzes mit 1 bezeichnete Behälter ist als Werkzeugkoffer ausgebildet. Er besitzt einen Unterteil 2 mit einem Boden und vier abgewinkelten Seitenwänden sowie einen Oberteil 3 mit einem Deckel und ebenfalls vier abgewinkelten Seitenwänden.

Unterteil 2 und Oberteil 3 bilden zusammen an der Behälter-Vorderseite einen Handgriff, der durch die geraden Stege 4 und 5 gebildet wird, welche ihrerseits mit den vorderen Wandabschnitten der Teile 2 und 3 zusammenhängen und mit diesen bündig sind. Die Handeinfuhröffnung des Handgriffes wird - wie insbesondere aus der Figur 1 ersichtlich ist-durch zwei zueinander passende und sich ergänzende, frontseitige Ausnehmungen 6 und 7 aus Ober- und Unterteil 2 bzw. 3 gebildet.

Der Handgriff ist noch zusätzlich mit einem Verschlussteil, nämlich einem Schnappverschluss versehen. Zu diesem gehört ein in der Mitte des Steges 4 angeordnete Verschlussklappe 8. Als Gegenstück zur Verschlussklappe 8 dient eine nicht näher bezeichnete Kehle des Steges 5, in welche die Verschlussklappe 8 einrastbar ist.

Die als ganzes mit 9 bezeichnete obere Lade besitzt einen Boden 10 und eine umlaufende Seitenwand 11. Die Lade 9 ist insbesondere so geformt und dimensioniert, dass sie auf die obere Kante des Unterteils 2 gestellt werden kann und in die Rahmenöffnung des Oberteils 3 passt, also so, dass der Behälter 1 auch mit eingesetzter Lade 9 verschlossen werden kann.

Die Lade 9 besitzt erfindungsgemäss mehrere in regelmässigen Abständen angeordnete Säulen 12 mit in Säulenlängsrichtung verlaufenden Führungsrillen 15, welche sich über die gesamte Länge der Säulen 12 erstrecken und zur Aufnahme von Trennelementen 13 bestimmt sind.

Die Säulen 12 sind insbesondere schachbrettartig in den Ecken eines Viereckes angeordnet und es besitzt die umlaufende Seitenwand 10 zu den Säulen 12 passende vertikale Rippen 14 mit ebenfalls je einer vertikalen Führungsrille zur Aufnahme einer Trennwand 13.

Die Säulen 12 bestehen vorzugsweise aus Kunststoff und besitzen vier kreuzschlitzartig zueinander angeordnete Führungsrillen 15, so dass an jeder Säule 12 bis zu vier Trennwände 13 befestigt werden können, wozu jeweils zwei Führungsrillen 15 von zwei nebeneinander angeordneten Säulen 12 parallel zueinander verlaufen.

Die Trennwände 13 ihrerseits sind so dimensioniert, dass sie jeweils in die Führungsrillen 15 von zwei nebeneinander angeordneten Säulen 12 oder in die Führungsrille einer Säule 12 und in den Längsschlitz einer vertikalen Rippe 14 gesteckt werden können und so die individuelle Herstellung einer Lade 9 mit einer frei variierbaren Fächeraufteilung erlauben.

Wie insbesondere aus den Figuren 3 und 5 ersichtlich ist, sind die Säulen 12 lösbar am Boden 10 befestigt und stecken mit ihren unteren Enden in Nocken 16 des Bodens 10. Dies hat den Vorteil, dass abhängig vom Verwendungszweck der Laden 9 mit verhältnismässig grossen Fächern ausgerüstet werden kann, welche frei von das Ablegen von Gegenständen behindernden Säulen sind.

Wie die Lade 9 so ist selbstverständlich auch der Unterteil 2 des Behälters 2 erfindungsgemäss mit mehreren in regelmässigen Abständen angeordneten Säulen 12 und Trennelementen 13 ausgestattet, wobei auch hier die Säulen 12 schachbrettartig in den Ecken eines Viereckes angeordnet sind und die umlaufende Seitenwand des Unterteils 2 mehrere zu den Säulen 12 passende Rippen 14 mit je einer vertikalen Führungsrille zur Aufnahme einer Trennwand 13 besitzt.

Selbstverständlich stellt der anhand der Figur beschriebene Behälter nur eine Auswahl von mehreren möglichen Ausführungsformen der Erfindung dar und kann in verschiedener Hinsicht geändert werden.

So kann die erfindungsgemässe Anordnung von steckbaren Säulen 12 und Trennwänden 13 selbstverständlich auch in Schubladen vorgesehen werden, welche ihrerseits in Kästen und Schubladenstöcken der eingangs genannten Art verwendet werden.

Im übrigen sei noch vermerkt, dass die Dimensionen der Säulen und Trennwände und die Anzahl der übereinander angeordneten Laden-Etagen natürlich variiert werden können.

## Patentansprüche

1. Laden für einen Schubladenstock oder einen Behälter, mit einem Boden (10) und einer umlaufenden Seitenwand (11), **gekennzeichnet durch** mehrere in regelmässigen Abständen senkrecht zum Boden (10) angeordnete Säulen (12) mit in Längsrichtung verlaufenden Führungsrillen (15) zur Aufnahme von Trennelementen (13), wobei die Säulen (12) schachbrettartig in den Ecken eines Viereckes angeordnet sind und wobei die Seitenwand (10) mehrere zu den Säulen (12) passende Rippen (14) mit je einer zum Boden (10) senkrecht stehenden Führungsrille zur Aufnahme einer Trennwand (13) besitzt.

2. Laden nach Anspruch 1, **dadurch gekennzeichnet, dass** jede Säule (12) vier kreuzschlitzartig zueinander angeordnete Führungsrillen (15) besitzt und mit ihrem einen Ende lösbar am Boden (10) der Lade (9) befestigt ist.

3. Laden nach einem der Ansprüche 1 oder 2 zur Verwendung in einem Kunststoff-Behälter (1) mit einem einen Boden und abgewinkelte Seitenwände aufweisenden Unterteil (2), einem einen Deckel und abgewinkelte Seitenwände aufweisenden Oberteil (3) sowie mindestens einem den Oberteil (3) mit dem Unterteil (2) verbindenden Scharnier (12).

4. Laden nach einem der Ansprüche 1 oder 2, zur Verwendung als Schublade in einem mindestens einen Schubladenstock aufweisenden Kasten.
